# EUROPÄISCHE PATENTSCHRIFT

(11) **EP 0 737 267 B1**
(45) Veröffentlichungstag und Bekanntmachung des Hinweises auf die Patenterteilung: **19.08.1998**
(21) Anmeldenummer: 95903705.2
(22) Anmeldetag: 29.12.1994
(51) Int. Cl.: E06B 9/34

(54) **ROLLADENSTAB**
ROLLER SHUTTER SLAT
LATTE POUR VOLET ROULANT

(30) Priorität: 30.12.1993 AT 2648/93; 20.05.1994 AT 1039/94; 09.12.1994 AT 2289/94
(43) Veröffentlichungstag der Anmeldung: 16.10.1996
(73) Patentinhaber: ERBER, Andreas, A-9065 Ebental (AT)
(72) Erfinder: ERBER, Andreas, A-9065 Ebental (AT); ERBER, Günther, A-9065 Ebental (AT)
(74) Vertreter: Hehenberger, Reinhard, Dipl.-Ing.
(86) Internationale Anmeldenummer: AT9400206
(87) Internationale Veröffentlichungsnummer: WO9518285

(56) Entgegenhaltungen:
- EP-A- 0 189 091
- EP-A- 0 382 172
- WO-A-93/21417
- WO-A-94/02705
- GB-A- 1 168 901

## Beschreibung

Die Erfindung betrifft einen Rolladenstab, der als Hohlprofilstab ausgebildet ist und quer zu seiner Längserstreckung Nuten zur Aufnahme von Kettengliedern aufweist, wobei ein Verbindungselement zum Verbinden von zwei Teilen des Hohlprofilstabes in eine Hohlkammer dieser einsteckbar ist.

Aus der WO 93/21417 und der EP-A-189 091 sind Rolladensysteme bekannt, bei welchen in den Rolladenstäben quer zur Längserstreckung der Stäbe Nuten oder Ausnehmungen angeordnet sind, um Freiräume zu schaffen, in denen Verstell- oder Tragekettenglieder Platz finden können. Diese Nuten werden z.B. durch Ausfräsen aus dem Rolladenstabprofil hergestellt. Bei diesem Aufbau sind zwar relativ wenige Bauteile erforderlich, jedoch ist das Herstellen dieser Nuten oder Ausnehmungen zeitaufwendig und teuer. Ein weiterer Nachteil ist, daß ein Konflikt dahingehend entsteht, daß der im Bereich der Nut oder Ausnehmung verbleibende Querschnitt des Rolladenstabes nicht zu schwach sein darf, damit der Rolladen eine ausreichende Festigkeit behält, das heißt, daß die Wandstärken des als Hohlprofil ausgeführten Rolladenstabes relativ groß sein müssen, was jedoch anderseits zu einem relativ hohen Gewicht des Rollladenstabes führt und seine Kosten erhöht, was aber nicht in erwünschtem Maße zu einer Erhöhung der Steifigkeit des Profiles führt.

Der Erfindung liegt daher die Aufgabe zugrunde, einen Rolladen zur Verfügung zu stellen, der einerseits kostengünstig hergestellt werden kann, der aber anderseits eine ausreichend hohe Festigkeit aufweist, ohne unnötig schwer zu sein.

Gelöst wird diese Aufgabe bei einem gattungsgemäßen Rolladen dadurch, daß die zwei Teile des Hohlprofilstabes voneinander beabstandet sind und mit dem Verbindungselement die Nut begrenzen.

Aus der EP-A-189 091 ist es zwar bekannt, Teile von Rolladenstäben über in Hohlprofilkammern eingeschobene Zapfenteile zu verbinden. Diese Zapfenteile kommen jedoch nicht an der Stelle zum Einsatz, wo Trage- oder Verstellkettenglieder im Rolladenstab aufgenommen werden sollen.

Die vorgenannten Probleme werden durch das erfindungsgemäße Verbindungselement auf einfache Weise gelöst, da im Bereich von Trage-oder Verstellkettengliedern der Rolladenstab selbst nicht geschwächt sondern durch ein stabiles Verbindungselement ersetzt ist.

Bei der Herstellung des Rolladens ergibt sich auch der Vorteil, daß die einzelnen Teile, das heißt die Rolladenstäbe, die Verbindungselemente, die Trage- und die Verstellkettenglieder durch gerade Schnitte und somit im Paket abgeschnitten werden können, wodurch nicht nur der Maschinenpark zur Herstellung des Rolladens technisch weniger aufwendig und somit billiger sein kann, sondern auch die Bearbeitungszeiten verkürzt werden können. Die Rolladenstäbe und die Verbindungselemente müssen nach dem geraden Abschneiden nur mehr ineinandergeschoben und z.B. durch Kerbpressung oder Klebstoff fest miteinander verbunden werden.

Direkt an der Verbindungsstelle, wo z.B. ein Zug- oder Verstellkettenglied aufgenommen werden soll, ist der Rolladenstab zwar teilweise wie ein Vollstab, sofern das Verbindungselement als Vollstab und nicht ebenfalls als Hohlprofilstab ausgeführt ist, und somit etwas schwerer, dafür weist der Rolladenstab aber in diesem Bereich, wo er bei den bekannten Ausführungsformen geschwächt ist, eine besonders hohe Festigkeit auf. Da Rolläden jedoch üblicherweise über eine größere Breite verfügen und der übrige Teil des Rolladenstabes besonders leicht und dünnwandig ausgeführt sein kann, wird man durch die Erfindung wesentlich an Gewicht einsparen können, ohne daß der Rolladenstab an Festigkeit verliert.

Wenn das Verbindungselement die Hohlkammer im Hohlprofilstab im wesentlichen völlig ausfüllt, kann dies das Problem aufwerfen, daß die Wandstärke der Zug- oder Verstellkettenglieder höchstens gleich groß wie die Wandstärke der Rolladenstäbe sein kann, so daß bei geringen Wandstärken der Rolladenstäbe die Trage- oder Verstellkettenglieder nur schwach ausgeführt sein können, so daß sich bei den Trage- und Verstellkettengliedern in einigen Fällen Festigkeitsprobleme ergeben könnten.

Eine bevorzugte Weiterbildung der Erfindung ist daher dadurch gekennzeichnet, daß der Querschnitt des Verbindungsteiles schmäler ist als der Querschnitt der Hohlkammer und daß der Verbindungsteil über eine Nut-Feder-Verbindung mit den Hohlprofilstäben verbunden ist.

Da das Verbindungselement in seinem Querschnitt schmäler als der Querschnitt der Hohlkammer ist, in die es eingesteckt ist, können die das Verbindungselement überlappenden Trage- oder Verstellkettenglieder eine größere Wandstärke als der Rollladenstab selbst aufweisen, ohne daß es zu einer Schwächung des Rolladenstabes in diesem Bereich kommt.

Die feste Verbindung zwischen dem Einschubelement und dem Rolladenstab wiederum wird durch eine profilartige, formschlüssige Verbindung zwischen dem Verbindungselement und dem Rolladenstab hergestellt, so daß das Verbindungselement im Rolladenstab fest aufgenommen ist, obwohl sein Querschnitt schmäler als der Hohlkammerquerschnitt des Rolladenstabes ist, in dem er aufgenommen ist.

Weitere Merkmale und Vorteile der Erfindung ergeben sich aus den übrigen Unteransprüchen und der nachfolgenden Beschreibung von Ausführungsbeispielen der Erfindung. Es zeigt:
Fig. 1 eine Ausführungsform eines Rolladenstabes gemäß der Erfindung,
Fig. 2 die Ausführungsform von Fig. 1 in einer explosionsartigen Ansicht,
Fig. 3 eine teilweise Ansicht des Rolladenstabes von Fig. 1 mit einem Trage- und einem Verstellkettenglied,
Fig. 4 einen Schnitt durch den Rolladenstab von Fig. 3 entlang der Linie IV-IV,
Fig. 5 einen Schnitt durch den Rolladenstab entsprechend Fig. 4, der jedoch teilweise geöffnet ist,
Fig. 6 einen Schnitt durch einen Rolladenstab im Bereich einer Mitteltragekette,
Fig. 7 den Rolladenstab von Fig. 6 in teilweise aufgeklapptem Zustand,
Fig. 8 ein Verbindungselement zur Verwendung bei einer Mitteltragekette,
Fig. 9 ein Verbindungselement zur Verwendung im Bereich einer Verstellkette,
Fig. 10 den Querschnitt eines Hohlprofilstabes und
die Fig. 11 bis 18 eine weitere Ausführungsform der Erfindung, wobei Fig. 11 einen Rolladenstab,
Fig. 12 ein Tragekettenglied,
Fig. 13 ein Verstellkettenglied,
Fig. 14 ein Kettenglied einer Mitteltragekette,
Fig. 15 ein Verbindungselement im Bereich der Verstellkette,
Fig. 16 ein Verbindungselement im Bereich der Mitteltragekette,
Fig. 17 einen Verblendungsteil für das Verbindungselement von Fig. 15 und
Fig. 18 einen Verblendungsteil für das Verbindungselement von Fig. 16 zeigt.

In Fig. 1 ist in perspektivischer Darstellung ein zusammengebauter Rolladenstab 1 dargestellt, der aus zwei Randteilen 1a und einem Mittelteil 1c besteht, dessen Länge von der Gesamtbreite des Rolladens abhängig ist. Verbunden werden die Randteile 1a und der Mittelteil 1c durch zwei in die Randteile 1a und den Mittelteil 1c eingesteckte Verbindungselemente 5, wobei zwischen den Randteilen 1a und dem Mittelteil 1c Freiräume 1b gebildet sind, in denen Verstellkettenglieder 3 aufgenommen sind, wie in Fig. 3 dargestellt ist.

In Fig. 2 sind neben den Einzelteilen 1a, 1c und 5 noch Verblendungsteile 7 dargestellt, die im Bereich der Ausnehmungen 1b an der Rückseite, das heißt der dem Gebäudeinneren zugewandten Seite, an den Verbindungselementen 5 angebracht sind, so daß der Rolladenstab 1 auf seiner Rückseite im Bereich der Verbindungselemente 5 eine durchgehende Fläche aufweist (siehe auch Fig. 4 und 5).

Alle Teile des Rolladenstabes 1 können aus stranggepreßten Profilen hergestellt sein.

In Fig. 3 ist eine Draufsicht auf ein Ende eines Rolladenstabes im zusammengebauten Zustand dargestellt. Fig. 3 zeigt, daß zwischen den Teilen 1a und 1c des Rolladenstabes 1 ein Verstellkettenglied 3 aufgenommen ist. Das Verstellkettenglied 3 ist über einen Bolzen 12 (siehe auch Fig. 4 und 5) mit den Teilen 1a, 1c des Rolladenstabes 1 verbunden. Die gelenkige Verbindung der Verstellkettenglieder 3 untereinander erfolgt über Ansätze 19 mit Langlochaugen, die am unteren Ende der Verstellkettenglieder 3 angebracht sind, und die in Ausnehmungen 18 zwischen Stegen 17 am oberen Ende der Verstellkettenglieder 3 eingreifen und mit diesen über Gelenkbolzen 11 verbunden sind.

Am freien Ende des äußeren Teiles 1a ist ein Tragekettenglied 2 angeordnet, daß über einen Gelenkbolzen 25 mit dem Teil 1a gelenkig verbunden ist. Die gelenkige Verbindung der Tragekettenglieder 2 untereinander erfolgt im wesentlichen wie die Verbindung der Verstellkettenglieder 3 untereinander, u.zw. über einen Ansatz 16 mit einem Langlochauge am unteren Ende eines Tragekettengliedes 2, der in eine Ausnehmung 15 zwischen Stegen 14 des anschließenden Tragekettengliedes 2 eingreift und dort über den Gelenkbolzen 25 festgelegt ist.

Wie z.B. in Fig. 5 und 10 ersichtlich ist, weist der Rolladenstab 1 eine Hohlkammer 26 auf, in der das Verbindungselement 5 aufgenommen ist. Zur festen, formschlüssigen Verbindung des Verbindungselementes 5 mit dem Rolladenstab 1 weisen die Vorderwand 51 und die Rückwand 52 an den Innenflächen 27, 28 schwalbenschwanzförmige Stege 9 auf, die mit entsprechenden Nuten 10 (Fig. 9) zusammenwirken, die an der Innenseite, d.h. der dem Gebäudeinneren zugewandten Seite des Verbindungselementes 5 angeordnet sind. Die gegenüberliegende Außenseite 30 des Verbindungselementes 5 ist glatt ausgebildet und das Verbindungselement 5 liegt mit dieser Außenseite nur an den freien Stirnflächen der Stege 9 an. Dadurch ist die Außenseite 30 des Verbindungselementes 5 etwa um die doppelte Wandstärke 51 des Rolladenstabes 1 von der Außenfläche 31 des letzteren beabstandet und der Querschnitt des Verbindungselementes 5 schmäler als der Hohlkammerquerschnitt 26 des Rolladenstabes 1. Aufgrund dieser besonderen Anordnung kann, wie in Fig. 4 und 5 dargestellt ist, das Verstellkettenglied 3 z.B. eine doppelt so große Wandstärke wie der Hohlprofilstab 1 aufweisen, wodurch dessen Festigkeit gegenüber einer Ausführungsform wesentlich erhöht ist, bei der das Verbindungselement die Hohlkammer 26 im Rolladenstab 1 vollständig ausfüllt, wodurch die Wandstärke des Verstellkettengliedes 3 dann nur die Wandstärke des Rolladenstabes 1 aufweisen könnte. Durch die profilartige, formschlüssige Verbindung des Verbindungselementes 5 mit dem Rolladenstab 1 in Form von Nuten 10 und Stegen 9 wiederum ist eine sehr feste Verbindung zwischen dem Verbindungselement 5 und dem Hohlprofilstab 1 gewährleistet, so daß insgesamt eine gegenüber dem Stand der Technik wesentlich einfacher herzustellende und dennoch tragfähigere Verbindung gegeben ist.

In Fig. 4 und 5 ist weiters dargestellt, daß der Verblendungsteil 7 ebenfalls über eine Nut-Steg-Verbindung 9, 10 am Verbindungselement 5 befestigt ist.

In den Fig. 6 und 7 ist ein Querschnitt durch einen Rolladenstab im Bereich einer Mitteltragekette dargestellt, die z.B. bei besonders breiten Rolläden zum Einsatz kommen kann und z.B. in der Mitte des in Fig. 1 dargestellten Mittelteiles 1c des Rolladenstabes 1 angeordnet sein kann. Die Mitteltragekette besteht aus Kettengliedern 4, die an der Rückseite des Rolladenstabes 1 in einer Ausnehmung entsprechend den Ausnehmungen 1b angeordnet sind.

Das Verbindungselement 6 ist in diesem Fall so gestaltet, daß die Rückseite 32 glatt und die Vorderseite 33 mit Nuten 10 ausgestattet und über die schwalbenschwanzförmigen Stege 9 mit dem Hohlprofilstab 1 verbunden ist (siehe auch Fig. 8).

Das Mitteltragekettenglied 4 weist ebenso wie das Tragekettenglied 2 an seinem unteren Ende einen Vorsprung 22 mit einem Langlochauge und an seinem oberen Ende eine Ausnehmung 20 mit zwei Seitenstegen 21 auf, in welcher der Vorsprung 22 des benachbarten Mitteltragekettengliedes 4 aufgenommen und über einen Bolzen 34 gelenkig festgelegt ist.

Damit die Außenfläche 31 des Rolladenstabes auch im Bereich der Mitteltragekette im wesentlichen glatt ausgebildet ist, ist ein Verblendungsteil 8 vorgesehen, der von außen auf das Verbindungselement 6 aufgesetzt und über Stege 9 mit den Nuten 10 des Verbindungselementes verbunden ist.

Wie insbesondere in Fig. 7 zu sehen ist, kann durch die erfindungsgemäße Ausbildung des Verbindungselementes 6 und des Hohlkammerprofiles des Rolladenstabes 1 auch der Querschnitt der Mitteltragekette 4 etwa doppelt so stark ausgeführt werden wie der Querschnitt der Rückwand 52 des Rolladenstabes 1, so daß ohne eine Schwächung des Rolladenstabes 1 in diesem Bereich eine sehr stabile Mitteltragekette 4 vorgesehen sein kann.

Wie in der Fig. 9 noch dargestellt ist, ist das untere Ende des Verbindungselementes 5 gerade abgeschnitten (Bezugszeichen 23), um die freie Verschwenkbarkeit des Fortsatzes 19 mit dem Langlochauge des Verstellkettengliedes 3 zu gewährleisten.

In Verbindung mit den Fig. 11 bis 18 ist eine weitere Ausführungsform der Erfindung dargestellt, bei der die nut- und stegartige Verbindung zwischen Verbindungselement 40, 41 und Rolladenstab 1 im Bereich des oberen und unteren Längsrandes des Verbindungselementes 40, 41 angeordnet ist. Das Verbindungselement 40 weist an seinem oberen und unteren Längsrand einen Vorsprung bzw. einen Steg 42 auf, der in eine Nut 43 im Hohlprofilstab 1 eingreift und somit die Lage des Verbindungselementes 40, 41 im Hohlprofilstab 1 herstellt. Wie in Fig. 11 zu sehen ist, ist die Außenfläche 44 des Verbindungselementes 40 gegenüber der Außenfläche 45 des Rolladenstabes 1 wesentlich zurückversetzt, so daß das in Fig. 13 dargestellte Verstellkettenglied 3 eine wesentlich größere Wandstärke als der Hohlprofilstab 1 aufweisen kann.

Entsprechendes gilt für das Verbindungselement 41, das im Bereich einer Mitteltragekette aus Kettengliedern 4 eingesetzt werden kann und dessen Rückwand 46 gegenüber der Rückwand 47 des Rolladenstabes 1 beträchtlich, d.h. um mehr als die Wandstärke 53 des Rolladenstabes 1, zurückversetzt ist, so daß auch die Wandstärke des Mitteltragekettengliedes 4 stärker als die Wandstärke des Rolladenstabes 1 sein kann.

Der Vorteil der in Verbindung mit den Fig. 11 bis 18 dargestellten Ausführungsform gegenüber der in den Fig. 1 bis 10 dargestellten Ausführungsform der Erfindung liegt darin, daß bei der Herstellung wesentlich geringere Fertigungstoleranzen einzuhalten sind. Dies und der Umstand, daß die Profilform der Verbindungselemente 40, 41 und des Hohlprofilstabes einfacher ist, führt dazu, daß auch die Werkzeuge zur Herstellung der in den Fig. 11, 12 und 15, 16 dargestellten Teile einfacher und somit billiger sind.

Um im Bereich der Verstellkettenglieder 3 die Rückwand der Verbindungselemente 40 abzudecken bzw. im Bereich einer Mitteltragekette die Vorderseite der Verbindungselemente 41 abzudecken, sind die in den Fig. 17 und 18 dargestellten Verblendungsteile 48 und 49 vorgesehen, die über Nuten 50 auf die Stege 42 der Verbindungselemente 40, 41 aufgesteckt werden können und somit dem Rolladenstab ein ebenmäßigeres Aussehen verleihen.

In der Hohlprofilkammer des in Fig. 12 dargestellten Tragekettengliedes 2 ist ein Verbindungselement 40 dargestellt, das nur in besonderen Fällen vorhanden ist, und zwar bei jenen Rolladenstäben, die im oberen Bereich eines Rolladens angeordnet sein können und die nicht aufklappbar ausgeführt sind. Bei diesen Rolladenstäben reicht das Verbindungselement 40 bis in das Tragekettenglied 2, um einen besonders stabilen Rolladenstab zu schaffen. Bei den anderen, aufklappbaren Rolladenstäben 1 ist in den Tragekettengliedern 2 kein Verbindungselement 40 aufgenommen. Das sobeben Gesagte trifft natürlich auch auf die in den Fig. 1 bis 10 dargestellte Ausführungsform zu.

Es versteht sich, daß natürlich auch an den Verbindungselementen 40, 41 an deren Längsrändern Nuten und an den Hohlprofilstäben 1 anstatt der Nuten 43 Stege vorgesehen sein können, welche in die Nuten an den Verbindungselementen 40, 41 eingreifen und somit die formschlüssige Verbindung zwischen diesen Teilen herstellen.

Es versteht sich weiters, daß die Form der Nuten und Stege nicht auf die in den Zeichnungen dargestellten Formen beschränkt sind, sondern eine beliebige Form aufweisen können, mit der eine profilartige Verbindung oder Verzahnung zwischen den Verbindungselementen und den Rolladenstäben zur Bildung einer formschlüssigen Verbindung zwischen diesen geschaffen wird, wobei es im wesentlichen unerheblich ist, ob nun die Nuten oder Ausnehmungen an den Rolladenstäben oder den Verbindungselementen angeordnet sind.

## Patentansprüche

1. Rolladenstab, der als Hohlprofilstab ausgebildet ist und quer zu seiner Längserstreckung Nuten (1b) zur Aufnahme von Kettengliedern (3, 4) aufweist, wobei ein Verbindungselement (5, 6, 40, 41) zum Verbinden von zwei Teilen (la, 1c) des Hohlprofilstabes (1) in eine Hohlkammer (26) dieser einsteckbar ist, dadurch gekennzeichnet, daß die zwei Teile (1a, 1c) des Hohlprofilstabes (1) voneinander beabstandet sind und mit dem Verbindungselement (5, 6, 40, 41) die Nut (1b) begrenzen.

2. Rolladenstab nach Anspruch 1, dadurch gekennzeichnet, daß der Querschnitt des Verbindungsteiles (5, 6, 40, 41) schmäler ist als der Querschnitt der Hohlkammer (26) und daß der Verbindungsteil (5, 6, 40, 41) über eine Nut-Steg-Verbindung (9, 10; 42, 43) mit den Hohlprofilstäben (1) verbunden ist.

3. Rolladenstab nach Anspruch 1 oder 2, dadurch gekennzeichnet, daß das Verbindungselement (40, 41) an seinen oberen und unteren Längsrändern Stege (42) aufweist, die in Nuten (43) im Hohlprofilstab (1) eingreifen.

4. Rolladenstab nach Anspruch 1 oder 2, dadurch gekennzeichnet, daß das Verbindungselement (40, 41) an seinen oberen und unteren Längsrändern Nuten aufweist, in die am Hohlprofilstab (1) angeformte Stege eingreifen.

5. Rolladenstab nach Anspruch 1 oder 2, dadurch gekennzeichnet, daß in der Hohlkammer (26) des Hohlprofilstabes (1) an der Vorder- (51) und Rückwand (52) wenigstens eine Nut oder ein Steg (9) vorgesehen ist, mit welcher wenigstens ein Steg oder eine Nut (10) an der Vorder- (30, 33) und/oder der Rückwand (29, 32) des Verbindungselementes (5, 6) zusammenwirkt.

6. Rolladenstab nach Anspruch 5, dadurch gekennzeichnet, daß das Verbindungselement (5, 6) nur an der Vorder- (33) oder Rückwand (29) Stege (1) oder Nuten (10) aufweist und daß die andere Wand im wesentlichen glatt ausgeführt ist.

7. Rolladenstab nach einem der Ansprüche 1 bis 6, dadurch gekennzeichnet, daß die Vorder- (30, 44) und/oder Rückwand (32, 46) des Verbindungselementes (5, 6, 40, 41) von der Innenfläche der Vorder- (51, 54) bzw. Rückwand (52, 53) des Hohlprofilstabes (1) beabstandet ist.

8. Rolladenstab nach einem der Ansprüche 1 bis 7, dadurch gekennzeichnet, daß am Verbindungselement (5, 6, 40, 41) an der dem Trage- (4) oder Verstellkettenglied (3) gegenüberliegenden Seite Verblendungsteile (7, 8, 48, 49) angeordnet sind.

9. Rolladenstab nach einem der Ansprüche 1 bis 8, dadurch gekennzeichnet, daß die Verbindungselemente (5, 6, 40, 41) mittels Kerbpressung oder Klebstoff mit dem Hohlprofilstab (1) verbunden sind.

## Claims

1. Venetian blind slat which is made as a hollow profiled slat and which has grooves (1b) to hold chain links (3, 4) transversely to its longitudinal extension, in which one joining element (5, 6, 40, 41) for joining two parts (la, lc) of hollow profiled slat (1) can be inserted into hollow chamber (26) of the latter, characterized in that two parts (la, lc) of hollow profiled slat (1) are spaced away from one another and with joining element (5, 6, 40, 41) border groove (1b).

2. Venetian blind slat according to claim 1, wherein the cross section of joining element (5, 6, 40, 41) is narrower than the cross section of hollow chamber (26) and wherein joining element (5, 6, 40, 41) is joined via tongue and groove connection (9, 10; 42, 43) to the hollow profiled slats (1).

3. Venetian blind slat according to claim 1 or 2, wherein joining element (40, 41) on its upper and lower longitudinal edges has studs (42) which fit into grooves (43) in hollow profiled slat (1).

4. Venetian blind slat according to claim 1 or 2, wherein joining element (40, 41) on its upper and lower longitudinal edges has grooves into which fit studs molded onto hollow profiled slat (1).

5. Venetian blind slat according to claim 1 or 2, wherein in hollow chamber (26) of hollow profiled slat (1) on front (51) and rear wall (52) there is at least one groove or stud (9) with which at least one stud or groove (10) on front (30, 33) and/or rear wall (29, 32) of joining element (5, 6) interacts.

6. Venetian blind slat according to claim 5, wherein joining element (5, 6) has studs (1) or grooves (10) only on front (33) or rear wall (29) and wherein the other wall is made essentially smooth.

7. Venetian blind slat according to one of claims 1 through 6, wherein front (30, 44) and/or rear wall (32, 46) of joining element (5, 6, 40, 41) is spaced away from the inside surface of front (51, 54) or rear wall (52, 53) of hollow profiled slat (1).

8. Venetian blind slat according to one of claims 1 through 7, wherein there are facing parts (7, 8, 48, 49) on joining element (5, 6, 40, 41) on the side opposite support (4) or adjustable chain link (3).

9. Venetian blind slat according to one of claims 1 through 8, wherein joining elements (5, 6, 40, 41) are joined to hollow profiled slat (1) by means of notch pressing or adhesive.

## Revendications

1. Latte ou lame pour volet roulant, réalisée sous forme de lame profilée creuse et présentant, perpendiculairement à sa longueur, des rainures (1b) pour recevoir des éléments de chaîne (3, 4), un élément de liaison (5, 6, 40, 41) pouvant être emboîté dans une cavité (26) de la lame en vue de la liaison entre deux parties (la, le) de la lame profilée creuse, caractérisée par le fait que les parties (la, le) de la lame profilée creuse (1) sont espacées l'une de l'autre et délimitent la rainure (1b) conjointement avec l'élément de liaison (5, 6, 40, 41).

2. Lame pour volet roulant suivant la revendication 1, caractérisée par le fait que la section transversale de l'élément de liaison (5, 6, 40, 41) est plus étroite que la section transversale de la cavité (26) et que l'élément de liaison (5, 6, 40, 41) est relié à la lame profilée creuse (1) par une liaison à rainures-languettes (9, 10; 42, 43).

3. Lame pour volet roulant suivant la revendication 1 ou 2, caractérisée par le fait que l'élément de liaison (40, 41) présente, à ses bords longitudinaux supérieur et inférieur, des languettes (42) engagées dans des rainures (43) de la lame profilée creuse (1).

4. Lame pour volet roulant suivant la revendication 1 ou 2, caractérisée par le fait que l'élément de liaison (40, 41) présente, à ses bords longitudinaux supérieur et inférieur, des rainures dans lesquelles pénètrent des languettes formées sur la lame profilée creuse (1).

5. Lame pour volet roulant suivant la revendication 1 ou 2, caractérisée par le fait que la lame profilée creuse (1) présente, dans sa cavité (26), sur la paroi avant (51) et la paroi arrière (52), au moins une rainure ou une languette (9) avec laquelle coopère au moins une languette ou une rainure (10) sur la paroi avant (30, 33) et/ou la paroi arrière (29, 32) de l'élément de liaison (5, 6).

6. Lame pour volet roulant suivant la revendication 5, caractérisée par le fait que l'élément de liaison (5, 6) présente des languettes (1) ou rainures (10) uniquement sur la paroi avant (33) ou la paroi arrière (29) et que l'autre paroi est essentiellement lisse.

7. Lame pour volet roulant suivant l'une des revendications 1 à 6, caractérisée par le fait que la paroi avant (30, 44) et/ou la paroi arrière (32, 46) de l'élément de liaison (5, 6, 40, 41) est/sont espacée(s) de la face intérieure de la paroi avant (51, 54) ou paroi arrière (52, 53) de la lame profilée creuse (1).

8. Lame pour volet roulant suivant l'une des revendications 1 à 7, caractérisée par le fait que des éléments formant écran (7, 8, 48, 49) sont disposés sur l'élément de liaison (6, 7, 40, 41) sur le côté opposé à l'élément de chaîne de support (4) ou de réglage (3).

9. Lame pour volet roulant suivant l'une des revendications 1 à 8, caractérisée par le fait que les éléments de liaison sont reliés à la lame profilée creuse (1) par sertissage ou par collage.
